# EUROPÄISCHE PATENTSCHRIFT

(11) **EP 3 384 107 B1**
(45) Veröffentlichungstag und Bekanntmachung des Hinweises auf die Patenterteilung: **10.08.2022**
(21) Anmeldenummer: 16801805.9
(22) Anmeldetag: 29.11.2016
(51) Int. Cl.: E04G 11/48, E04G 11/38

(54) **STÜTZENKOPF, DECKENSTÜTZE UND DECKENSCHALUNG MIT EINER SOLCHEN DECKENSTÜTZE**
SUPPORT HEAD, CEILING SUPPORT, AND CEILING FORMWORK HAVING SUCH A CEILING SUPPORT
TÊTE DE SUPPORT, SUPPORT DE PLAFOND ET COFFRAGE DE PLAFOND COMPORTANT UN TEL SUPPORT DE PLAFOND

(30) Priorität: 30.11.2015 DE 102015223773
(43) Veröffentlichungstag der Anmeldung: 10.10.2018
(73) Patentinhaber: PERI SE, 89264 Weißenhorn (DE)
(72) Erfinder: SCHNEIDER, Werner, 89155 Erbach (DE)
(74) Vertreter: K & H Bonapat Patentanwälte Koch · von Behren & Partner mbB
(86) Internationale Anmeldenummer: PCT/EP2016/079093
(87) Internationale Veröffentlichungsnummer: WO 2017/093231

(56) Entgegenhaltungen:
- EP-A1- 0 878 595
- WO-A1-2006/108495
- DE-A1- 4 204 788

## Beschreibung

Die Erfindung betrifft einen Stützenkopf für eine Deckenstütze für eine Deckenschalung, wobei der Stützenkopf Folgendes aufweist:
a) Einen Anschlussbereich, in dem der Stützenkopf mit einer Schalungsstütze verbindbar ist oder mit der Schalungsstütze verbunden ist;
b) eine Abstützebene zur Auflage eines Schalelements der Deckenschalung und/oder eines Trägers der Deckenschalung;
c) vom Anschlussbereich weg ragende Führungslaschen, wobei die Führungslaschen sich von dem Anschlussbereich nach außen hin öffnend ausgebildet sind.

Die Erfindung betrifft weiterhin eine Deckenstütze mit einem solchen Stützenkopf und eine Deckenschalung mit einer solchen Deckenstütze.

Es ist bekannt, Schalelemente zur Herstellung von Betondecken einzusetzen. Dabei kommen insbesondere Rahmentafelschalelemente zum Einsatz, die zumindest teilweise eine Form zum Einfüllen von flüssigem Beton bilden. Nach dem Aushärten des Betons werden die Schalelemente entfernt.

Die Schalelemente werden durch Deckenstützen abgestützt. Je nachdem, an welcher Position die Schalelemente durch die Deckenstütze abgestützt werden, kommen unterschiedliche Deckenstützen bzw. Deckenstützen mit unterschiedlichen Stützenköpfen zum Einsatz. Einerseits werden Deckenstützen mit großen Fangbereichen eingesetzt, an die leicht von unten Schalelemente montiert werden können. Andererseits werden kompakte Deckenstützen eingesetzt, die ein Aufstellen der Deckenstütze nahe einer Wand oder einer Wandecke erlauben, um ein Schalelement bündig an einer Wand oder in die Wandecke positionieren zu können. In EP 0 878 595 A1 ist eine Platte zur Unterstützung einer Deckenschalung offenbart, auf deren Oberfläche unterschiedlich hohe Vorsprünge in Normalenrichtung auf die Oberfläche der Platte angeordnet sind.

Das Dokument DE 4204788 A1 offenbart einen Stützkopf mit den Merkmalen des einleitenden Teils des Anspruchs 1.

Aufgabe der vorliegenden Erfindung ist es demgegenüber, einen Stützenkopf, eine Deckenstütze und eine Deckenschalung mit einer solchen Deckenstütze zu schaffen, bei der der Stützenkopf möglichst universell einsetzbar ist. Aufgabe der Erfindung ist es weiterhin, ein Verfahren zum Errichten einer solchen Deckenschalung bereit zu stellen. Diese Aufgabe wird erfindungsgemäß durch einen Stützenkopf mit den Merkmalen des Patentanspruchs 1, eine Deckenstütze mit den Merkmalen des Patentanspruchs 12 sowie durch eine Deckenschalung mit den Merkmalen des Patentanspruchs 13 gelöst. Weiterhin wird die Aufgabe durch ein Verfahren gemäß Patentanspruch 15 gelöst. Die Unteransprüche geben zweckmäßige Weiterbildungen an.

Die erfindungsgemäße Aufgabe wird somit gelöst durch einen Stützenkopf. Der Stützenkopf weist einen Anschlussbereich auf, an dem der Stützenkopf an eine Schalungsstütze montierbar ist. Der Stützenkopf weist weiterhin eine Abstützebene auf. Die Abstützebene ist in Form einer Oberfläche einer Abstützplatte ausgebildet. Von dem Anschlussbereich ragen an zwei sich gegenüberliegenden Seiten des Stützenkopfs Führungslaschen ab. Die Führungslaschen stellen einen Fangbereich zum exakten Positionieren von Schalelementen am Stützenkopf dar. An der ersten Seite des Stützenkopfs bilden erste Führungslaschen einen größeren Fangbereich als zweite Führungslaschen an der zweiten Seite des Stützenkopfs. Bevorzugt sind die Enden der ersten Führungslaschen weiter von dem Anschlussbereich weg ragend ausgebildet als die Enden der zweiten Führungslaschen.

Der Stützenkopf ist somit asymmetrisch zu einer senkrecht zur Abstützebene und durch den Anschlussbereich verlaufenden Ebene ausgebildet.

Der Stützenkopf kann mit der zweiten Seite, die die weniger weit geöffneten zweiten Führungslaschen aufweist, so nahe an eine Wandecke angeordnet werden, dass ein mit dem Stützenkopf verbundenes Schalelement bündig an die Wandecke anschließen kann. Darüber hinaus kann ein Schalelement an der zweiten Seite leicht montiert werden, da die zweiten Führungslaschen weit geöffnet sind. Es ist somit nicht nötig, verschiedene Stützenköpfe für verschiedene Einbausituationen vorzusehen.

Das Schalelement kann in die Führungslaschen des Stützenkopfes eingehängt und anschließend vom Boden aus aufgeschwenkt werden.

Die ersten Führungslaschen sind, ausgehend vom Anschlussbereich, in radialer Richtung weiter öffnend, d. h. weiter aufgespreizt, ausgebildet als die zweiten Führungslaschen. Die ersten Führungslaschen und die zweiten Führungslaschen bilden Seitenführungen von Einführöffnungen einer Abstützplatte, aus.

Die Führungslaschen weisen vorzugsweise jeweils zumindest einen Vorsprung zum Hintergriff eines Schalelements auf, um ein Abheben des Schalelements senkrecht zur Abstützebene zu verhindern und das Schalelement sicher montieren zu können.

Die ersten Führungslaschen sind bevorzugt in Form eines ersten Führungslaschenpaars und eines zweiten Führungslaschenpaars und die zweiten Führungslaschen in Form eines dritten Führungslaschenpaars und eines vierten Führungslaschenpaars ausgebildet.

Um ein Schalelement mittig an einer Längsseite unterstützen zu können, bildet das erste Führungslaschenpaar zusammen mit dem dritten Führungslaschenpaar bevorzugt eine erste Kanalführung sowie das zweite Führungslaschenpaar zusammen mit dem vierten Führungslaschenpaar eine zweite Kanalführung. In die beiden Kanalführungen ist wahlweise ein Rahmenabschnitt eines Schalelements aufnehmbar.

Zwischen den ersten Führungslaschen und den zweiten Führungslaschen kann der Stützenkopf zumindest eine Distanzlasche, insbesondere ein erstes Distanzlaschenpaar, aufweisen. Die Distanzlasche definiert bevorzugt zusammen mit den ersten Führungslaschen eine dritte Kanalführung und zusammen mit den zweiten Führungslaschen eine vierte Kanalführung. Der Stützenkopf kann dadurch wahlweise in der dritten Kanalführung oder der vierten Kanalführung einen Rahmenabschnitt eines Schalelements aufnehmen, um als mittige Längsseitenunterstützung für Schalelemente zu dienen.

Die erste Kanalführung, die zweite Kanalführung, die dritte Kanalführung und die vierte Kanalführung sind vorzugsweise gleich breit ausgebildet. Vorzugsweise ist die zweite Kanalführung gleich weit von der ersten Kanalführung beabstandet wie die vierte Kanalführung von der dritten Kanalführung. Der Stützenkopf kann dadurch bezüglich einer Drehachse, die senkrecht zur Abstützebene verläuft, um 90° gedreht zur Mittenunterstützung eines Schalelements eingesetzt werden. Auch ermöglicht diese Ausgestaltung des Stützenkopfes, Schalelemente mit unterschiedlicher Orientierung aufzunehmen, d. h. die längeren Seiten von zwei benachbart auf dem Stützenkopf abgestützten Schalelementen können zueinander um 90° gedreht sein. Auch ermöglicht diese Ausgestaltung des Stützenkopfes, Schalelemente mit unterschiedlicher Orientierung aufzunehmen, d. h. die längeren Seiten von zwei benachbart auf dem Stützenkopf abgestützten Schalelementen können zueinander um 90° gedreht sein.

Der Stützenkopf kann zwischen den Distanzlaschen einen Distanzvorsprung bzw. mehrere Distanzvorsprünge aufweisen. Der Distanzvorsprung bzw. die Distanzvorsprünge ermöglichen eine Beabstandung eines Trägers, der auf den Distanzvorsprung bzw. die Distanzvorsprünge aufgesetzt wird, von der Abstützebene. Der Träger kollidiert dadurch nicht mit den gespreizten Führungslaschen des Stützenkopfs. Der Distanzvorsprung kann zumindest so weit senkrecht zur Abstützebene von der Abstützebene abragen wie die Führungslaschen.

In besonders bevorzugter Ausgestaltung der Erfindung weist der Stützenkopf zumindest einen ersten Trägereinführbereich auf, in den ein Träger teilweise aufnehmbar ist. Der erste Trägereinführbereich weist bevorzugt Seitenführungen zur Kippstabilisierung des Trägers auf, sodass ein an dem ersten Trägereinführbereich montierter Träger unfallfrei begehbar ist. Die Seitenführungen können in Form von Laschen ausgebildet sein. Der Stützenkopf kann weiterhin einen zweiten Trägereinführbereich, insbesondere mit Seitenführungen zur Kippstabilisierung eines Trägers, aufweisen. Die Seitenführungen können in Form von Laschen ausgebildet sein. Der erste Trägereinführbereich und/oder der zweite Trägereinführbereich ist/sind vorzugsweise in Form von Durchgangsausnehmungen in der Abstützebene ausgebildet. Der erste Trägereinführbereich kann zwischen dem ersten Führungslaschenpaar und dem zweiten Führungslaschenpaar und der zweite Trägereinführbereich zwischen dem dritten Führungslaschenpaar und dem vierten Führungslaschenpaar ausgebildet sein.

In weiter bevorzugter Ausgestaltung der Erfindung weist der Anschlussbereich eine Bajonettaufnahme auf, um eine Schalungsstütze durch eine Bajonettverbindung anbinden zu können.

Um ein unbeabsichtigtes Öffnen der Bajonettverbindung zu verhindern, kann die Bajonettaufnahme eine Drehsicherung, insbesondere in Form einer Schraubensicherung, einer Rastsicherung, einer Keilsicherung und/oder einer federkraftbelasteten Sicherung, aufweisen.

Die erfindungsgemäße Aufgabe wird gelöst durch eine Deckenstütze, die zusätzlich zu dem zuvor beschriebenen Stützenkopf eine Schalungsstütze aufweist, die an dem Stützenkopf angeordnet ist. Die Schalungsstütze kann über die Bajonettverbindung mit dem Stützenkopf verbunden sein.

Die Erfindung betrifft weiterhin eine Deckenschalung mit einer zuvor beschriebenen Deckenstütze.

Die Deckenschalung weist bevorzugt ein Schalelement auf, das an der Deckenstütze angeordnet ist.

Das Schalelement kann zumindest einen Verbindungsvorsprung aufweisen, der von einer Führungslasche hintergreifbar ist. Alternativ oder zusätzlich dazu können zwei Verbindungsvorsprünge beidseitig an der ersten Distanzlasche anliegen.

Die Deckenschalung kann einen Träger aufweisen. Der Träger kann an seinen beiden längsseitigen Enden jeweils einen Haken in Form eines gekrümmten Fingers aufweisen, wobei ein Teil eines ersten Hakens in den ersten Trägereinführbereich eingeführt ist. Der erste Haken weist vorzugsweise eine innenseitige Schräge auf, die schräg zur Längsachse des Trägers verläuft. Hierdurch kann der erste Haken mit einer Spielpassung an den Stützenkopf montiert werden, wobei sich der Träger im montierten Zustand durch seine Gewichtskraft zum Zentrum des Stützenkopfs zieht. Durch die Spielpassung ist der Träger von unten an die aufgestellte Deckenstütze montierbar. Die beiden Haken sind vorzugsweise zueinander gespiegelt ausgebildet.

Die Aufgabe wird weiterhin gelöst durch ein Verfahren zum Errichten einer zuvor beschriebenen Deckenschalung. Die Deckenschalung weist dabei eine Schalfläche aus mehreren Schalelementen auf. Zum Errichten der Deckenschalung können zumindest zwei Deckenstützen eingesetzt werden, wobei eine erste dieser Deckenstützen die Schalfläche an einer Ecke der Schalfläche abstützt und eine zweite Deckenstütze die Schalfläche in einem mittleren, vom Rand und den Ecken beabstandeten Bereich der Schalfläche abstützt und insbesondere eine dritte Deckenstütze die Schalfläche an ihrem Rand abstützt, wobei die dritte Deckenstütze die Schalfläche so an ihrem Rand abstützt, dass die Schalhaut den Stützenkopf entweder mindestens nahezu vollständig überdeckt oder höchstens bis zum Zentrum des Anschlussbereichs überdeckt. Erfindungsgemäß ist es somit vorgesehen, gleiche Deckenstützen zum Abstützen aller Bereiche der Schalfläche einzusetzen.

Weitere Merkmale und Vorteile der Erfindung ergeben sich aus der nachfolgenden Beschreibung mehrerer Ausführungsbeispiele der Erfindung, aus den Patentansprüchen sowie aus den Figuren der Zeichnung, die erfindungswesentliche Einzelheiten zeigt. Der Schutzumfang der Erfindung wird dabei nur durch die angehängten Ansprüche definiert.

Die in der Zeichnung gezeigten Merkmale sind derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein, solange diese Kombinationen unter den Schutzumfang der Erfindung fallen, welche nur durch die angehängten Ansprüche definiert wird.

Es zeigen:
- Fig. 1: eine perspektivische Ansicht einer Deckenschalung mit einer Deckenstütze, die einen Stützenkopf aufweist;
- Fig. 2: eine perspektivische Ansicht des Stützenkopfs aus Fig. 1;
- Fig. 3: eine Draufsicht auf den Stützenkopf aus Fig. 2;
- Fig. 4: eine perspektivische Ansicht eines Schalelements einer Deckenschalung;
- Fig. 5: eine geschnittene Draufsicht auf eine Deckenschalung mit mehreren Stützenköpfen;
- Fig. 6: eine vergrößerte Ansicht des Bereichs A aus Fig. 5;
- Fig. 7: eine vergrößerte Ansicht des Bereichs B aus Fig. 5;
- Fig. 8: eine vergrößerte Ansicht des Bereichs C aus Fig. 5;
- Fig. 9: eine perspektivische Unteransicht eines Stützenkopfs;
- Fig. 10: eine perspektivische Unteransicht einer Deckenstütze mit einem Stützenkopf und einer Schalungsstütze vor deren Montage;
- Fig. 11: eine perspektivische Unteransicht der Deckenstütze aus Fig. 9 nach der Montage;
- Fig. 12: eine perspektivische Draufsicht auf die Deckenstütze gemäß Fig. 10;
- Fig. 13: eine teilweise geschnittene Seitenansicht einer Deckenstütze und eines an die Deckenstütze zu montierenden Trägers;
- Fig. 14: eine teilweise geschnittene Seitenansicht der Deckenstütze gemäß Fig. 12 mit an der Deckenstütze montiertem Träger;
- Fig. 15: eine teilweise geschnittene Seitenansicht der Deckenstütze gemäß Fig. 13 mit angehobenem Träger; und
- Fig. 16: eine Draufsicht auf verschiedene Deckenschalungen.

Fig. 1 zeigt eine Deckenschalung 10 mit vier Schalelementen 12 und einer Deckenstütze 14. Die Deckenstütze 14 weist einen Stützenkopf 16 auf, der mit einer Schalungsstütze 18 verbunden ist. Im vorliegenden Beispiel liegen die Schalelemente 12 jeweils an ihren Ecken auf dem Stützenkopf 16 auf.

Fig. 2 zeigt den Stützenkopf 16 in Alleinstellung. Der Stützenkopf 16 ist aus teilweise zugeschnittenem und teilweise gebogenem Stahlblech ausgebildet. Der Stützenkopf 16 weist eine Abstützplatte 20 auf, deren Oberseite im montierten Zustand des Stützenkopfs 16 eine Abstützebene 22 ausbildet. An der Abstützplatte 20 sind an einer ersten Seite 24 erste Führungslaschen 26a-d vorgesehen. An einer zweiten Seite 28, die der ersten Seite 24 gegenüberliegt, sind zweite Führungslaschen 30a-d vorgesehen. Die ersten Führungslaschen 26a-d sind weiter aufgespreizt als die zweiten Führungslaschen 30a-d. Die Befestigung eines Schalelements 12 (siehe Fig. 1) aus größerer Entfernung erfolgt dadurch leichter auf der ersten Seite 24 als auf der zweiten Seite 28.

Aus Fig. 2 ist ersichtlich, dass die Führungslaschen 26a-d, 30a-d jeweils einen Vorsprung 31a-h aufweisen, um einen Hintergriff des Stützenkopfs 16 an den Schalelementen 12 zu ermöglichen.

Fig. 3 zeigt den Stützenkopf 16 gemäß Fig. 2 in einer Draufsicht. Aus Fig. 3 ist ersichtlich, dass die ersten Führungslaschen 26a-d ein erstes Führungslaschenpaar 32 und ein zweites Führungslaschenpaar 34 bilden. Die zweiten Führungslaschen 30a-d bilden ein drittes Führungslaschenpaar 36 und ein viertes Führungslaschenpaar 38.

Zwischen den ersten Führungslaschen 26a-d und den zweiten Führungslaschen 30a-d weist der Stützenkopf 16 Distanzlaschen 40a-d auf. Die Distanzlaschen 40a, 40b bilden ein erstes Distanzlaschenpaar 42 und die Distanzlaschen 40c, 40d ein zweites Distanzlaschenpaar 44.

Das erste Führungslaschenpaar 32 definiert zusammen mit dem dritten Führungslaschenpaar 36 und dem ersten Distanzlaschenpaar 42 eine erste Kanalführung 46. Das zweite Führungslaschenpaar 34 definiert zusammen mit dem vierten Führungslaschenpaar 38 und dem zweiten Distanzlaschenpaar 44 eine zweite Kanalführung 48. Weiterhin definieren der Abstand zwischen dem ersten Führungslaschenpaar 32 und dem ersten Distanzlaschenpaar 42 sowie der Abstand zwischen dem zweiten Führungslaschenpaar 34 und dem zweiten Distanzlaschenpaar 44 eine dritte Kanalführung 50. Schließlich definieren der Abstand zwischen dem dritten Führungslaschenpaar 36 und dem ersten Distanzlaschenpaar 42 sowie der Abstand zwischen dem vierten Führungslaschenpaar 38 und dem zweiten Distanzlaschenpaar 44 eine vierte Kanalführung 52. Die Kanalführungen 46, 48, 50, 52 bilden Aufnahmemöglichkeiten für Rahmenabschnitte von Schalelementen 12 (siehe Fig. 1). Bevorzugt begrenzen die Kanalführungen 46, 48, 50, 52 ein Quadrat. Weiter bevorzugt sind die Kanalführungen 46, 48, 50, 52 zentrisch zu einem Anschlussbereich 54 des Stützenkopfs 16 ausgebildet. Der Stützenkopf 16 kann dadurch in der in Fig. 1 gezeigten Stellung oder um 90° in der Abstützebene 22 gedreht an Schalelementen 12 angeordnet werden.

In der Abstützplatte 20 ist zwischen dem ersten Führungslaschenpaar 32 und dem zweiten Führungslaschenpaar 34 ein erster Trägereinführbereich 56 mit Seitenführungen 58a, 58b in Form von Laschen vorgesehen. Weiterhin ist in der Abstützplatte 20 zwischen dem dritten Führungslaschenpaar 36 und dem vierten Führungslaschenpaar 38 ein zweiter Trägereinführbereich 60 mit Seitenführungen 62a, 62b in Form von Laschen vorgesehen. In die Trägereinführbereiche 56, 60 sind Träger 90 (siehe Fign. 13-15) kippsicher befestigbar.

Fig. 4 zeigt eine Ansicht eines Schalelements 12. Aus Fig. 4 ist ersichtlich dass das Schalelement 12 Verbindungsvorsprünge aufweist, von denen aus Gründen der Übersichtlichkeit lediglich die Verbindungsvorsprünge 64a-h mit Bezugszeichen versehen sind. Die Verbindungsvorsprünge 64a-h dienen der passgenauen Positionierung von Stützenköpfen 16 (siehe Fig. 1) bzw. von Stützenköpfen 16a-f (siehe Fig. 5) am Schalelement 12.

Das Schalelement 12 weist in der Ebene einer Schalhaut 66 äußere Stoßflächen 68a-d auf, die im montierten Zustand an eine Wand (nicht gezeigt) stoßen bzw. im Fall mehrerer gleicher Schalelemente 12 bündig aneinander stoßen.

Fig. 5 zeigt Stützenköpfe 16a-f am Schalelement 12 gemäß Fig. 4. Der Stützenkopf 16a wird maximal vom Schalelement 12 überdeckt. Die in Fig. 5 nicht sichtbaren Stoßflächen 68a, 68b (siehe Fig. 4) fluchten mit den am weitesten vorragenden Teilen des Stützenkopfs 16a. Hierdurch kann der Stützenkopf 16a zusammen mit dem Schalelement 12 bündig in eine Wandecke (nicht gezeigt) angeordnet werden.

Im Gegensatz dazu ist das Schalelement 12 nur teilweise auf die Stützenköpfe 16c, 16d, 16f abgestützt, sodass an die Stützenköpfe 16c, 16d, 16f weitere Schalelemente 12 (siehe Fig. 1; in Fig. 5 nicht gezeigt) angebaut werden können.

Die Stützenköpfe 16b, 16e dienen der Mittenabstützung des Schalelements 12 bei sehr schweren zu betonierenden Decken. Der Stützenkopf 16b ragt dabei nicht über das Schalelement 12 hinaus, sodass das Schalelement 12 direkt an eine Wand bzw. parallel zu einer Wand positioniert werden kann. An den Stützenkopf 16e kann ein weiteres Schalelement 12 (in Fig. 5 nicht gezeigt) angebaut werden.

Fig. 6 zeigt einen vergrößerten Ausschnitt A aus Fig. 5. Aus Fig. 6 ist ersichtlich, dass das Schalelement 12 in der ersten Kanalführung 46 und der vierten Kanalführung 52 positioniert ist. Verbindungsvorsprünge 64b, 64c gewährleisten dabei eine exakte Anordnung des Schalelements 12 am Stützenkopf 16a. Die Verbindungsvorsprünge 64a-c sind vorzugsweise Teil eines Winkelblechs des Schalelements 12.

Fig. 7 zeigt einen vergrößerten Ausschnitt B aus Fig. 5. Aus Fig. 7 ist ersichtlich, dass das Schalelement 12 in der ersten Kanalführung 46 am Stützenkopf 16b gehalten wird. Das Schalelement 12 wird durch Verbindungsvorsprünge 64d, 64e positioniert, die an der Distanzlasche 40b anliegen. Das Schalelement 12 wird somit in Richtung der Längsachse 70 des Schalelements 12 relativ zum Stützenkopf 16b fixiert. Die Verbindungsvorsprünge 64d, 64e sind vorzugsweise Teil eines Blechstreifens des Schalelements 12.

Fig. 8 zeigt einen vergrößerten Ausschnitt C aus Fig. 5. Aus Fig. 8 ist ersichtlich, dass das Schalelement 12 in der ersten Kanalführung 46 und der vierten Kanalführung 52 positioniert ist. Der Verbindungsvorsprung 64g wird von der zweiten Führungslasche 30b hintergriffen, sodass der Stützenkopf 16c sicher gegen Verschieben gesichert am Schalelement 12 befestigt ist.

Fig. 9 zeigt eine perspektivische Unteransicht des Stützenkopfs 16. Der Stützenkopf 16 weist den Anschlussbereich 54 auf. Der Stützenkopf 16 weist im Anschlussbereich 54 ein Rohr 72 auf.

Fig. 10 zeigt die Deckenstütze 14 gemäß Fig. 1 bei deren Montage. Die Deckenstütze 14 weist den Stützenkopf 16 und eine Schalungsstütze 18 auf. In die Schalungsstütze 18 ist das Rohr 72 (siehe Fig. 9) zumindest teilweise, insbesondere vollständig, eingeführt. Die Schalungsstütze 18 weist eine Verbindungsplatte 74 auf. Die Verbindungsplatte 74 ist nach einer Drehung um die Längsachse 76 der Schalungsstütze 18 teilweise in Verbindungslaschen 78a-d des Stützenkopfs einführbar. Der Anschlussbereich 54 (siehe Fig. 9) bildet durch die Verbindungslaschen 78a-d eine Bajonettaufnahme 80 auf.

Fig. 11 zeigt die Deckenstütze 14 im montierten Zustand. Zur Drehsicherung der Verbindungsplatte 74 in der Bajonettaufnahme 80 weist die Deckenstütze 14 zumindest eine Schraubverbindung 82a, 82b zwischen der Schalungsstütze 18 und dem Stützenkopf 16 auf. Vorzugsweise weist zumindest eine Verbindungslasche 78a-d, hier die Verbindungslaschen 78a, 78c, eine Ausnehmung, hier die Ausnehmungen 84a, 84b, zur Arretierung einer Schraubenmutter, hier der Schraubenmuttern 86a, 86b, auf. Die Schraubenmuttern 86a, 86b müssen hierdurch beim Schließen der Schraubverbindungen 82a, 82b nicht festgehalten werden.

Fig. 12 zeigt die Deckenstütze 14 gemäß Fig. 11 in einer Draufsicht. Aus Fig. 12 ist ersichtlich, dass der Stützenkopf 16 Durchgangsausnehmungen 88a-d in der Abstützplatte 20 zur Anordnung der Schrauben der Schraubverbindungen 82a, 82b aufweist.

Zur Ablage eines Trägers 90 (siehe Fign. 13-15) in einer Mittelstellung des Trägers 90, d. h. zur zusätzlichen Unterstützung des Trägers 90 abseits seiner längsseitigen Enden, ist am Stützenkopf 16 ein Distanzvorsprung 89 vorgesehen. Der Distanzvorsprung 89 ist vorzugsweise Teil des Rohrs 72 (siehe Fig. 9). Der Distanzvorsprung 89 ist zwischen den Distanzlaschenpaaren 42, 44 angeordnet.

Fig. 13 zeigt den Stützenkopf 16 und einen am Stützenkopf 16 anzuordnenden Träger 90. Der Träger 90 weist einen ersten Haken 92 in Form eines gekrümmten Fingers auf. Der erste Haken 92 ist mit seinem vom Träger 90 abragenden Ende in den ersten Trägereinführbereich 56 eingeführt.

Fig. 14 zeigt den Stützenkopf 16 mit vollständig am Stützenkopf 16 angeordnetem Träger 90. Der Träger 90 stützt sich dabei an der Abstützplatte 20 ab.

Fig. 15 zeigt den Stützenkopf 16 mit vertikal angehobenem Träger 90. Aus Fig. 15 ist ersichtlich, dass der erste Haken 92 eine innenseitige Schräge 94 aufweist, die schräg zur Längsachse 96 des Trägers 90 ausgebildet ist. Die Schräge 94 ist derart ausgebildet, dass der Träger 90 im montierten Zustand aufgrund seiner Gewichtskraft zum Zentrum des Stützenkopfs 16 gezogen wird. Hierdurch kann der Träger 90 mit einer Spielpassung am Stützenkopf 16 angeordnet werden, wobei sich im montierten Zustand des Trägers 90 ein definierter Sitz des Trägers 90 relativ zum Stützenkopf 16 ergibt.

Fig. 16 zeigt mehrere Deckenschalungen 10. Die Deckenschalungen 10 weisen mehrere gleich ausgebildete Schalelemente 12 und mehrere gleich ausgebildete Stützenköpfe 16 auf, wobei die Stützenköpfe 16 lediglich schematisch dargestellt sind. Weiterhin sind aus Gründen der Übersichtlichkeit nur einige Stützenköpfe 16 mit einem Bezugszeichen versehen. Fig. 16 verdeutlicht u. a. die Situation, dass nur ein Schalelement auf einem Stützenkopf 16 (siehe Pfeil a) aufliegt. Der Stützenkopf 16 ist dabei eingerückt (vgl. den Stützenkopf 16a gemäß Fig. 5), sodass die Schalelemente 12 bündig an eine Wand 98 anschließen können. Die Stützenköpfe 16 sind dazu ausgebildet, Schalelemente 12 mit unterschiedlicher Orientierung aufzunehmen. Benachbart zueinander angeordnete Schalelemente 12 können dabei am Stützenkopf 16 zueinander um 90° gedreht sein (siehe Pfeile b). Unter Vornahme einer Zusammenschau aller Figuren der Zeichnung betrifft die Erfindung einen wie oben beschriebenen Stützenkopf 16, 16a-f sowie eine wie oben beschriebene Deckenstütze 14. Der Stützenkopf 16, 16a-f ist insbesondere plattenförmig ausgebildet und weist mehrere Führungslaschen 26a-d, 30a-d auf. Die Führungslaschen 26a-d, 30a-d sind derart angeordnet oder ausgebildet, dass ein Schalelement 12 vorzugsweise an verschiedenen Positionen gegen Verschieben gesichert auf den Stützenkopf 16, 16a-f auflegbar ist. Der Stützenkopf 16, 16a-f weist weit geöffnete erste Führungslaschen 26a-d auf, die weniger weit geöffneten zweiten Führungslaschen 30a-d gegenüber liegen. Diese Asymmetrie des Stützenkopfs 16, 16a-f erlaubt eine Anordnung des Stützenkopfs 16, 16a-f nahe einer Wandecke bei gleichzeitig einfacher Befestigbarkeit des Schalelements 12. Der Stützenkopf 16, 16a-f weist vorzugsweise zusätzlich zu den Führungslaschen 26a-d, 30a-d zumindest einen Trägereinführbereich 56, 60 mit einer Seitenführung 58a, 58b, 62a, 62b, insbesondere in Form von Seitenführungslaschen, auf. Die Führungslaschen 26a-d, 30a-d und/oder der Trägereinführbereich 56, 60 ist/sind bevorzugt an der Abstützplatte 20 angeordnet oder ausgebildet, wobei die dem Anschlussbereich 54 des Stützenkopfs 16, 16a-f abgewandte Oberseite der Abstützplatte 20 die Abstützebene 22 bildet.

Die Erfindung betrifft weiterhin eine wie oben beschriebene Deckenschalung 10 mit einem solchen Stützenkopf 16, 16a-f und einem Schalelement 12 und/oder einem Träger 90. Zum Errichten der Deckenschalung 10 wird vorzugsweise ein Schalelement 12 mit seinem ersten Ende von unten zwischen die ersten Führungslaschen 26a-d von zwei auf Schalungsstützen 18 befestigten Stützenköpfen 16, 16a, 16d eingehängt. Anschließend werden zwei weitere auf Schalungsstützen 18 befestigte Stützenköpfe 16, 16c, 16f an dem Schalelement 12 mittels der zweiten Führungslaschen 30a-d befestigt. Danach wird das Schalelement 12 hochgeschwenkt und kann dann im aufgeschwenkten Zustand durch die Deckenstützen 14 gehalten werden.

## Patentansprüche

1. Stützenkopf (16, 16a-f) für eine Deckenstütze (14) für eine Deckenschalung (10), wobei der Stützenkopf (16, 16a-f) Folgendes aufweist:
a) Einen Anschlussbereich (54), in dem der Stützkopf (16, 16a-f) mit einer Schalungsstütze (18) verbindbar ist oder mit der Schalungsstütze (18) verbunden ist;
b) eine Abstützebene (22) zur Auflage eines Schalelements (12) der Deckenschalung (10) und/oder eines Trägers (90) der Deckenschalung (10), wobei die Abstützebene (22) in Form einer Oberfläche einer Abstützplatte ausgebildet ist;
c) von dem Anschlussbereich (54) weg ragende Führungslaschen (26a-d, 30a-d), wobei die Führungslaschen (26a-d, 30a-d) sich von dem Anschlussbereich (54) nach außen hin öffnend ausgebildet sind;
**dadurch gekennzeichnet,**
**dass** erste Führungslaschen (26a-d) an einer ersten Seite (24) des Stützenkopfs (16, 16a-f) ausgehend von dem Anschlussbereich (54) in radialer Richtung weiter öffnend, d.h. aufgespreizt, ausgebildet sind als zweite Führungslaschen (30a-d) an einer zweiten Seite (28) des Stützenkopfs (16, 16a-f), die der ersten Seite (24) gegenüber liegt, wobei die ersten Führungslaschen (26a-d) und die zweiten Führungslaschen (30a-d) Seitenführungen von Einführöffnungen der Abstützplatte ausbilden, um das Schalelement in die Führungslaschen (26a-d, 30a-d) einzuhängen und anschließend vom Boden aus aufzuschwenken.

2. Stützenkopf nach Anspruch 1, bei dem die Führungslaschen (26a-d, 30a-d) jeweils zumindest einen Vorsprung (31a-h) zum teilweisen Hintergriff eines Schalelements (12) senkrecht zur Abstützebene (22) aufweisen.

3. Stützenkopf nach Anspruch 1 oder 2, bei dem die ersten Führungslaschen (26a-d) in Form eines ersten Führungslaschenpaars (32) und eines zweiten Führungslaschenpaars (34) angeordnet sind und zweite Führungslaschen (30a-d) in Form eines dritten Führungslaschenpaars (36) und eines vierten Führungslaschenpaars (38) angeordnet sind.

4. Stützenkopf nach Anspruch 3, bei dem das erste Führungslaschenpaar (32) zusammen mit dem dritten Führungslaschenpaar (36) eine erste Kanalführung (46) definiert und das zweite Führungslaschenpaar (34) zusammen mit dem vierten Führungslaschenpaar (38) eine zweite Kanalführung (48) definiert, wobei ein eben durchgehender Rahmenabschnitt eines Schalelements (12) den Stützenkopf (16, 16a-f) flächig kontaktierend wahlweise in die erste Kanalführung (46) oder die zweite Kanalführung (48) einbringbar ist.

5. Stützenkopf nach Anspruch 4, bei dem der Stützenkopf (16, 16a-f) zwischen dem ersten Führungslaschenpaar (32) und dem dritten Führungslaschenpaar (36) ein erstes Distanzlaschenpaar (42) aufweist und zwischen dem zweiten Führungslaschenpaar (34) und dem vierten Führungslaschenpaar (38) ein zweites Distanzlaschenpaar (44) aufweist, wobei der Abstand zwischen den ersten Führungslaschen (26a-d) und den Distanzlaschenpaaren (42, 44) eine dritte Kanalführung (50) definiert und der Abstand zwischen den zweiten Führungslaschen (30a-d) und den Distanzlaschenpaaren (42, 44) eine vierte Kanalführung (52) definiert, wobei ein eben durchgehender Rahmenabschnitt eines Schalelements (12) den Stützenkopf (16, 16a-f) flächig kontaktierend in die dritte Kanalführung (50) und die vierte Kanalführung (52) einbringbar ist.

6. Stützenkopf nach Anspruch 5, bei dem ein eben durchgehender Rahmenabschnitt eines Schalelements (12) gleich weit senkrecht von der Abstützebene (22) beabstandet wahlweise in die erste Kanalführung (46), die zweite Kanalführung (48), die dritte Kanalführung (50) oder die vierte Kanalführung (52) einbringbar ist.

7. Stützenkopf nach einem der Ansprüche 4 bis 6, bei dem zumindest zwei in ihrer Längsorientierung zueinander um 90° gedrehte Schalelemente (12) in die Kanalführungen (46, 48, 50, 52) einbringbar sind.

8. Stützenkopf nach einem der Ansprüche 5 bis 7, bei dem der Stützenkopf (16, 16a-f) zwischen dem ersten Distanzlaschenpaar (42) und dem zweiten Distanzlaschenpaar (44) zumindest einen Distanzvorsprung (89) aufweist, um einen zwischen die Distanzlaschenpaare (42, 44) eingebrachten Träger (90) zur Mittelunterstützung des Trägers (90) weiter von der Abstützebene (22) zu beabstanden als ein in die erste Kanalführung (46), die zweite Kanalführung (48), die dritte Kanalführung (50) oder die vierte Kanalführung (52) eingebrachtes Schalelement (12).

9. Stützenkopf nach einem der Ansprüche 3 bis 8, bei dem der Stützenkopf (16, 16a-f) zwischen dem ersten Führungslaschenpaar (32) und dem zweiten Führungslaschenpaar (34) einen ersten Trägereinführbereich (56) zur teilweisen Aufnahme eines Trägers (90) der Deckenschalung (10) aufweist, wobei der erste Trägereinführbereich (56) Seitenführungen (58a, 58b) zur Kippstabilisierung des Trägers (90) aufweist und der Stützenkopf (16, 16a-f) zwischen dem dritten Führungslaschenpaar (36) und dem vierten Führungslaschenpaar (38) einen zweiten Trägereinführbereich (60) zur teilweisen Aufnahme eines Trägers (90) der Deckenschalung (10) aufweist, wobei der zweite Trägereinführbereich (60) Seitenführungen 62a, 62b) zur Kippstabilisierung des Trägers (90) aufweist.

10. Stützenkopf nach einem der vorhergehenden Ansprüche, bei dem der Anschlussbereich (54) eine Bajonettaufnahme (80) aufweist, um eine Verbindungsplatte (74) der Schalungsstütze (18) durch einen Bajonettanschluss anzubinden.

11. Stützenkopf nach Anspruch 10, bei der die Bajonettaufnahme (80) eine Drehsicherung für die Verbindungsplatte (74) aufweist.

12. Deckenstütze (14) mit einem Stützenkopf (16, 16a-f) nach einem der vorhergehenden Ansprüche und einer an dem Stützenkopf (16, 16a-f) angeordneten Schalungsstütze (18).

13. Deckenschalung (10) mit einer Deckenstütze (14) nach Anspruch 12 und einem an der Deckenstütze (14) angeordneten Schalelement (12) und/oder einem an der Deckenstütze (14) angeordneten Träger (90).

14. Deckenschalung nach Anspruch 13 in Verbindung mit Anspruch 9, bei der der Träger (90) an seinen beiden längsseitigen Enden jeweils einen Haken (92) in Form eines gekrümmten Fingers aufweist, wobei ein erster Haken (92) in den ersten Trägereinführbereich (56) eingeführt ist.

15. Verfahren zum Errichten einer Deckenschalung (10) nach einem der Ansprüche 13 oder 14 mit einer Schalfläche, die sich aus mehreren Schalelementen (12) zusammensetzt, wobei zum Errichten der Deckenschalung (10) zumindest zwei Deckenstützen (14) nach Anspruch 12 eingesetzt werden, wobei eine erste dieser Deckenstützen (14) die Schalfläche so an einer Ecke der Schalfläche abstützt, dass die Schalhaut (66) den Stützenkopf (16, 16a) in der Draufsicht mindestens nahezu vollständig überdeckt und eine zweite Deckenstütze (14) die Schalfläche an ihrem Rand oder einer der Ecken so abstützt, dass die Schalhaut (66) den Stützenkopf (16, 16c-f) höchstens bis zum Zentrum des Anschlussbereichs (54) überdeckt.

## Claims

1. Support head (16, 16a-f) for a ceiling support (14) for a ceiling formwork (10), wherein the support head (16, 16a-f) comprises the following:
a) a connecting area (54) in which the support head (16, 16a-f) is connectable to a formwork support (18) or is connected to the formwork support (18);
b) a support plane (22) for supporting a formwork element (12) of the ceiling formwork (10) and/or a beam (90) of the ceiling formwork (10), wherein the support plane (22) is designed in the form of a surface of a support plate;
c) guide tabs (26a-d, 30a-d) that protrude away from the connecting area (54), the guide tabs (26a-d, 30a-d) having a design that opens outwardly from the connecting area (54),
**characterized in**
first guide tabs (26a-d) on a first side (24) of the support head (16, 16a-f) have a design, that starting from the connecting area (54) in the radial direction is more widely opened, i.e. spread farther apart, than second guide tabs (30a-d) on a second side (28) of the support head (16, 16a-f) situated opposite from the first side (24), wherein the first guide tabs (26a-d) and the second guide tabs (30a-d) form lateral guides of insertion openings of the support plane for the formwork element to be suspended in the guide tabs (26a-d, 30a-d) and subsequently swiveled out from the floor.

2. Support head according to claim 1, wherein the guide tabs (26a-d, 30a d) each have at least one protrusion (31a-h) for partially engaging behind a formwork element (12) perpendicular to the support plane (22).

3. Support head according to claim 1 or 2, wherein the first guide tabs (26a d) are arranged in the form of a first guide tab pair (32) and a second guide tab pair (34), and second guide tabs (30a-d) are arranged in the form of a third guide tab pair (36) and a fourth guide tab pair (38).

4. Support head according to claim 3, wherein the first guide tab pair (32) together with the third guide tab pair (36) defines a first channel guide (46), and the second guide tab pair (34) together with the fourth guide tab pair (38) defines a second channel guide (48), wherein a flat, continuous frame section of a formwork element (12) is selectively introducible into the first channel guide (46) or the second channel guide (48) to make surface contact with the support head (16, 16a-f).

5. Support head according to claim 4, wherein the support head (16, 16a-f) has a first spacer tab pair (42) between the first guide tab pair (32) and the third guide tab pair (36), and has a second spacer tab pair (44) between the second guide tab pair (34) and the fourth guide tab pair (38), wherein the space between the first guide tabs (26a-d) and the spacer tab pairs (42, 44) defines a third channel guide (50), and the space between the second guide tabs (30a-d) and the spacer tab pairs (42, 44) defines a fourth channel guide (52), wherein a flat, continuous frame section of a formwork element (12) is introducible into the third channel guide (50) and the fourth channel guide (52) to make surface contact with the support head (16, 16a-f).

6. Support head according to claim 5, wherein a flat, continuous frame section of a formwork element (12) is selectively introducible into the first channel guide (46), the second channel guide (48), the third channel guide (50), or the fourth channel guide (52) at the same perpendicular distance from the support plane (22).

7. Support head according to one of claims 4 to 6, wherein at least two formwork elements (12) that are rotated by 90° relative to one another in their longitudinal orientation are introducible into the channel guides (46, 48, 50, 52).

8. Support head according to one of claims 5 to 7, wherein for centrally supporting the beam (90), the support head (16, 16a-f) has at least one spacer protrusion (89) between the first spacer tab pair (42) and the second spacer tab pair (44) in order to space a beam (90), introduced between the spacer tab pairs (42, 44), farther away from the support plane (22) than a formwork element (12) that is introduced into the first channel guide (46), the second channel guide (48), the third channel guide (50), or the fourth channel guide (52).

9. Support head according to one of claims 3 to 8, wherein the support head (16, 16a-f) has a first beam insertion area (56) between the first guide tab pair (32) and the second guide tab pair (34) for partially accommodating a beam (90) of the ceiling formwork (10), wherein the first beam insertion area (56) has lateral guides (58a, 58b) for tilt stabilization of the beam (90), and the support head (16, 16a-f) has a second beam insertion area (60) between the third guide tab pair (36) and the fourth guide tab pair (38) for partially accommodating a beam (90) of the ceiling formwork (10), wherein the second beam insertion area (60) has lateral guides (62a, 62b) for tilt stabilization of the beam (90).

10. Support head according to one of the preceding claims, wherein the connecting area (54) has a bayonet receptacle (80) for fastening a connecting plate (74) of the formwork support (18) by means of a bayonet connection.

11. Support head according to claim 10, wherein the bayonet receptacle (80) has anti-twist protection for the connecting plate (74).

12. Ceiling support (14) having a support head (16, 16a-f) according to one of the preceding claims, and a formwork support (18) that is situated on the support head (16, 16a-f).

13. Ceiling formwork (10) having a ceiling support (14) according to claim 12, and a formwork element (12) that is situated on the ceiling support (14), and/or a beam (90) that is situated on the ceiling support (14).

14. Ceiling formwork according to claim 13 in conjunction with claim 9, wherein the beam (90) has a hook (92) in the form of a curved finger at each of its two lengthwise ends, a first hook (92) being inserted into the first beam insertion area (56).

15. Method for putting up a ceiling formwork (10) according to one of claims 13 or 14, with a formwork surface made up of multiple formwork elements (12), wherein for putting up the ceiling formwork (10), at least two ceiling supports (14) according to claim 12 are used, wherein a first of these ceiling supports (14) supports the formwork surface at a corner of the formwork surface in such a way that the formwork shell (66) at least virtually completely covers the support head (16, 16a) in the top view, and a second ceiling support (14) supports the formwork surface at its edge or one of the corners in such a way that the formwork shell (66) covers the support head (16, 16c-f) at most up to the center of the connecting area (54).

## Revendications

1. Tête d'étai (16, 16a-f) pour un étai de dalle (14) pour un coffrage de dalle (10), la tête d'étai (16, 16a-f) présentant ce qui suit :
a) une zone de raccordement (54), dans laquelle la tête d'étai (16, 16a-f) peut être reliée à un étai de coffrage (18) ou est reliée à l'étai de coffrage (18) ;
b) un plan d'appui (22) pour l'appui d'un élément de coffrage (12) du coffrage de dalle (10) et/ou d'une poutre (90) du coffrage de dalle (10), le plan d'appui (22) étant réalisé sous la forme d'une surface d'une plaque d'appui ;
c) des pattes de guidage (26a-d, 30a-d) faisant saillie de la zone de raccordement (54), les pattes de guidage (26a-d, 30a-d) étant réalisées de manière à s'ouvrir vers l'extérieur depuis la zone de raccordement (54) ;
**caractérisée en ce**
**que** des premières pattes de guidage (26a-d) sur un premier côté (24) de la tête d'étai (16, 16a-f) sont réalisées de manière à s'ouvrir, c'est-à-dire à s'écarter, davantage dans la direction radiale à partir de la zone de raccordement (54) que des deuxièmes pattes de guidage (30a-d) sur un deuxième côté (28) de la tête d'étai (16, 16a-f) qui est opposé au premier côté (24), les premières pattes de guidage (26a-d) et les deuxièmes pattes de guidage (30a-d) formant des guides latéraux d'ouvertures d'introduction de la plaque d'appui, afin d'accrocher l'élément de coffrage dans les pattes de guidage (26a-d, 30a-d) et de le faire pivoter ensuite vers le haut depuis le sol.

2. Tête d'étai selon la revendication 1, dans laquelle les pattes de guidage (26a-d, 30a-d) présentent chacune au moins une saillie (31a-h) pour s'engager partiellement derrière un élément de coffrage (12) perpendiculairement au plan d'appui (22).

3. Tête d'étai selon la revendication 1 ou 2, dans laquelle les premières pattes de guidage (26a-d) sont disposées sous la forme d'une première paire de pattes de guidage (32) et d'une deuxième paire de pattes de guidage (34) et les deuxièmes pattes de guidage (30a-d) sont disposées sous la forme d'une troisième paire de pattes de guidage (36) et d'une quatrième paire de pattes de guidage (38).

4. Tête d'étai selon la revendication 3, dans laquelle la première paire de pattes de guidage (32) définit, conjointement avec la troisième paire de pattes de guidage (36), un premier canal de guidage (46) et la deuxième paire de pattes de guidage (34) définit, conjointement avec la quatrième paire de pattes de guidage (38), un deuxième canal de guidage (48), une partie de cadre continue plane d'un élément de coffrage (12) pouvant être introduite au choix dans le premier canal de guidage (46) ou dans le deuxième canal de guidage (48), en contact plat avec la tête d'étai (16, 16a-f).

5. Tête d'étai selon la revendication 4, dans laquelle la tête d'étai (16, 16a-f) présente une première paire de pattes d'écartement (42) entre la première paire de pattes de guidage (32) et la troisième paire de pattes de guidage (36) et une deuxième paire de pattes d'écartement (44) entre la deuxième paire de pattes de guidage (34) et la quatrième paire de pattes de guidage (38), la distance entre les premières pattes de guidage (26a-d) et les paires de pattes d'écartement (42, 44) définissant un troisième canal de guidage (50) et la distance entre les deuxièmes pattes de guidage (30a-d) et les paires de pattes d'écartement (42, 44) définissant un quatrième canal de guidage (52), une partie de cadre continue plane d'un élément de coffrage (12) pouvant être introduite dans le troisième canal de guidage (50) et le quatrième canal de guidage (52) en contact plat avec la tête d'étai (16, 16a-f).

6. Tête d'étai selon la revendication 5, dans laquelle une partie de cadre continue plane d'un élément de coffrage (12) peut être introduite à une distance égale perpendiculairement au plan d'appui (22) au choix dans le premier canal de guidage (46), le deuxième canal de guidage (48), le troisième canal de guidage (50) ou le quatrième canal de guidage (52).

7. Tête d'étai selon l'une des revendications 4 à 6, dans laquelle au moins deux éléments de coffrage (12), tournés de 90° l'un par rapport à l'autre dans leur orientation longitudinale, peuvent être introduits dans les canaux de guidage (46, 48, 50, 52).

8. Tête d'étai selon l'une des revendications 5 à 7, dans laquelle la tête d'étai (16, 16a-f) présente au moins une saillie d'écartement (89) entre la première paire de pattes d'écartement (42) et la deuxième paire de pattes d'écartement (44) afin d'espacer davantage du plan d'appui (22) une poutre (90) introduite entre les paires de pattes d'écartement (42, 44) pour le soutien central de la poutre (90) qu'un élément de coffrage (12) introduit dans le premier canal de guidage (46), le deuxième canal de guidage (48), le troisième canal de guidage (50) ou le quatrième canal de guidage (52).

9. Tête d'étai selon l'une des revendications 3 à 8, dans laquelle la tête d'étai (16, 16a-f) présente, entre la première paire de pattes de guidage (32) et la deuxième paire de pattes de guidage (34), une première zone d'introduction de poutre (56) pour recevoir partiellement une poutre (90) du coffrage de dalle (10), la première zone d'introduction de poutre (56) présentant des guides latéraux (58a, 58b) pour stabiliser au basculement la poutre (90), et la tête d'étai (16, 16a-f) présente entre la troisième paire de pattes de guidage (36) et la quatrième paire de pattes de guidage (38) une deuxième zone d'introduction de poutre (60) pour recevoir partiellement une poutre (90) du coffrage de dalle (10), la deuxième zone d'introduction de poutre (60) présentant des guides latéraux (62a, 62b) pour stabiliser au basculement la poutre (90).

10. Tête d'étai selon l'une des revendications précédentes, dans laquelle la zone de raccordement (54) présente un logement à baïonnette (80) pour relier une plaque de liaison (74) de l'étai de coffrage (18) par un raccordement à baïonnette.

11. Tête d'étai selon la revendication 10, dans laquelle le logement à baïonnette (80) présente un blocage anti-rotation pour la plaque de liaison (74).

12. Étai de dalle (14) comprenant une tête d'étai (16, 16a-f) selon l'une des revendications précédentes et un étai de coffrage (18) disposé sur la tête d'étai (16, 16a-f).

13. Coffrage de dalle (10) comportant un étai de dalle (14) selon la revendication 12 et un élément de coffrage (12) disposé sur l'étai de dalle (14) et/ou une poutre (90) disposée sur l'étai de dalle (14).

14. Coffrage de dalle selon la revendication 13 en liaison avec la revendication 9, dans lequel la poutre (90) présente à chacune de ses deux extrémités longitudinales un crochet (92) en forme de doigt recourbé, un premier crochet (92) étant introduit dans la première zone d'introduction de poutre (56).

15. Procédé pour ériger un coffrage de dalle (10) selon l'une des revendications 13 ou 14 avec une surface de coffrage qui se compose de plusieurs éléments de coffrage (12), dans lequel, pour ériger le coffrage de dalle (10), on utilise au moins deux étais de dalle (14) selon la revendication 12, un premier de ces étais de dalle (14) soutenant la surface de coffrage au niveau d'un angle de la surface de coffrage de telle sorte que la peau de coffrage (66) recouvre au moins presque entièrement la tête d'étai (16, 16a) en vue de dessus, et un deuxième étai de dalle (14) soutenant la surface de coffrage au niveau de son bord ou d'un des angles de telle sorte que la peau de coffrage (66) recouvre la tête d'étai (16, 16c-f) au maximum jusqu'au centre de la zone de raccordement (54).
